# EUROPÄISCHE PATENTSCHRIFT

(11) **EP 2 175 188 B1**
(45) Veröffentlichungstag und Bekanntmachung des Hinweises auf die Patenterteilung: **12.08.2015**
(21) Anmeldenummer: 09012595.6
(22) Anmeldetag: 06.10.2009
(51) Int. Cl.: F21S 8/00, F21S 8/06, F21V 7/22, F21V 15/01, F21V 23/02, F21V 3/02

(54) **Leuchte**
Lamp
Eclairage

(30) Priorität: 09.10.2008 AT 57708 U
(43) Veröffentlichungstag der Anmeldung: 14.04.2010
(73) Patentinhaber: Zumtobel Lighting GmbH, 6850 Dornbirn (AT)
(72) Erfinder: Skergeth, Sascha, 6890 Lustenau (AT)
(74) Vertreter: Jäger, Andreas

(56) Entgegenhaltungen:
- WO-A1-00/50930
- WO-A1-2006/086967
- DE-A1- 10 103 321
- DE-U1- 29 901 397
- FR-A7- 2 335 138
- US-A- 2 474 308
- US-A- 3 159 352
- US-A- 3 647 148
- US-A- 4 587 600

## Beschreibung

Die Erfindung betrifft eine Leuchte nach dem Oberbegriff des Anspruchs 1.

Eine derartige Leuchte ist aus der US Patentschrift Nr. 3,159, 352 bekannt und besteht aus einer Vorrichtung mit einem Geräteträger für ein Leuchtmittel und für Komponenten zum Betrieb des Leuchtmittels, einer Abdeckung, welche einen Hohlkörper mit Vorderwand, Rückwand sowie mit Seitenwänden bildet. Die Vorrichtung mit Geräteträger, Leuchtmittel und Komponenten wird von der Rückwand eingebaut, wodurch die Vorrichtung zumindest teilweise in das Innere des Hohlkörpers hineinragt. Hierbei bildet der der Geräteträger (2) einen Teil der Rückwand (6) der Abdeckung (3) und weist Aufnahmemittel (7) zur Aufnahme von lichttechnischen Elementen (8) auf. Stirnseitig ist die vorbekannte Leuchte mittels Stirnteilen verschlossen.

Aufgabe der Erfindung ist es, eine Leuchte der eingangs genannten Art so weiterzubilden, dass die Abdeckung lösbar mit dem Geräteträger verbunden werden kann.

Die Aufgabe wird gelöst mit einer Leuchte mit den Merkmalen des Anspruchs 1. Vorteilhafte Weiterbildungen der Leuchte sind in den Unteransprüchen beschrieben.

In einer ersten bevorzugten Ausführungsform der erfindungsgemäßen Leuchte bilden der Geräteträger und die lichttechnischen Elemente die Rückwand der Abdeckung und verschließen den Hohlkörper. Die Leuchte ist damit zumindest gegen das Eindringen von festen Fremdkörpern und Insekten geschützt und kann bei Bedarf auch staubdicht ausgeführt werden. Die Leuchte kann damit so ausgeführt werden, dass die Anforderungen nach Bedarf der normierten Schutzklassen IP40, IP50 oder IP60 eingehalten werden können. Eine derartige Leuchte wird bevorzugt als Anbau-, oder Pendelleuchte ausgeführt.

Die lichttechnischen Elemente können aus Kunststoff oder Metall gefertigte Streifen oder dergleichen sein. Kunststoffstreifen sind bevorzugt transparent, insbesondere opalfarben, ausgeführt. Kunststoffstreifen können aber auch verspiegelt oder lackiert werden. und Metallstreifen können sowohl lichtdurchlässig als auch lichtundurchlässig ausgeführt werden. In ersterem Fall sind die Metallstreifen bevorzugt perforiert in zweiterem Fall verspiegelt oder weiß lackiert.

Der Geräteträger kann als Strangpressprofil, vorzugsweise aus Aluminium, ausgeführt werden und mit einer Blechabdeckung abgedeckt werden.

Die Abdeckung kann aus vorzugsweise glasklarem Kunststoff extrudiert werden. Hierbei können Mikroprismen in die Wände der Abdeckung eingearbeitet werden. Innerhalb der Abdeckung können beidseitig entlang der Seitenwände perforierte Reflektoren angeordnet werden. Anstelle der eingearbeitetn Mikroprisemen können Folien oder Platten mit Mikroprismen oder mit sonstigen lichttechnisch wirksamen Strukturen, wie beispielsweise Bedruckungen, in die Abdeckung eingebracht und entlang der Wände nach Bedarf angeordnet werden. Das Kunststoffprofil der Abdeckung wird vorzugsweise mit Stirnteilen verschlossen. An diesen Stirnteilen wird in einer bevorzugten Ausführungsform ein Kulissenelement befestigt, welches mit stirnseitig am Geräteträger montierten Verschlusselementen zusammenwirkt. Hierdurch ist es möglich die Abdeckung am Geräteträger werkzeuglos zu montieren. Das Verschlusselement ist beispielsweise ein u-förmig geformter Federbügel. Das Stirnteil kann aus ästhetischen Gründen mit einer spiegelnden Metallschicht bedampft und ggf. schutzlackiert werden.

Vorzugsweise weist der Geräteträger einen Aufnahmeraum für Betriebsgeräte zum Betreiben des Leuchtmittels auf, wobei die Fassungen für das Leuchtmittel außerhalb des Aufnahmeraums angebracht sind. Als Leuchtmittel kommt bevorzugt eine einzige handelsübliche Leuchtstofflampe zur Anwendung. Paarweiser Einsatz von Leuchtstofflampen ist ebenfalls denkbar. Ferner ist es möglich, neben der aus Leuchtstofflampen gebildeten Primärbeleuchtung, Leuchtdioden (LED) als Sekundärbeleuchtung am oder im Geräteträger unterzubringen. Hierzu werden bevorzugt auf streifenartigen Platinen angeordnete, weißes oder farbiges Licht abgebende LEDs entlang der Außenseite des Geräteträgers angebracht. Mittels elektrischer Durchführungen können diese LEDs an im Innern des Geräteträgers angeordnete Betriebsgeräte, also LED-Treiber, angeschlossen werden.

Die erfindungsgemäße Leuchte zeichnet sich durch die vielfältigen Möglichkeiten aus, mit denen die lichttechnische Eigenschaften und die Charakteristik der Leuchte geändert werden können. Das Einbringen von lichttechnischen Elementen, wie Reflektoren, Platten oder Folien ist zu einem sehr späten Zeitpunkt im Fertigungsprozess möglich und ermöglicht so die Leuchte kostengünstig herzustellen. Ähnliche Überlegungen können zum Geräteträger angestellt werden, der mit unterschiedlichsten Leuchtmittel verwendet werden kann sowie ebenfalls mit lichttechnischen Elementen, wie Kopfreflektoren, Kunststoff- oder Metallstreifen bestückt werden kann.

Weitere vorteilhafte Ausgestaltungen der Erfindungen können den Ausführungsbeispielen entnommen werden.

Nachfolgend wird ein Ausführungsbeispiel der Erfindung anhand der beiliegenden Zeichnungen näher erläutert. Es zeigen:
Figur 1 eine perspektivische Ansicht eines Ausführungsbeispiels einer erfindungsgemäßen Leuchte,
Figur 2 einen Schnitt durch eine erfindungsgemäße Leuchte gemäße Figur 1,
Figur 3 eine Explosionsdarstellung einer erfindungsgemäßen Leuchte gemäß Figur 1,
Figur 4 eine erste Detailansicht der Explosionsdarstellung gemäß Figur 3,
Figur 5 eine zweite Detailansicht der Explosionsdarstellung gemäß Figur 3,
Figur 6 eine Detailansicht auf eine Abdeckung mit Stirnteilen und Reflektoren eines zweiten Ausführungsbeispiels der Erfindung,
Fig. 7 eine perspektivische Ansicht auf ein Kulissenelement mit Abdeckung und Reflektoren des zweiten Ausführungsbeispiels gemäß Fig. 6.

Fig. 8 eine Draufsicht auf Kulissenelement und Stirnteil des zweiten Ausführungsbeispiels in Richtung A-A der Figur 6.

In den nachfolgenden Figuren werden für gleiche und vergleichbare Teile dieselben Bezugszeichen verwendet. Die dargestellte erfindungsgemäße Leuchte ist spiegelsymmetrisch bezüglich der strichpunktierten Linie A-A der Figur 2.

In Figur 1 ist eine perspektivische Ansicht einer erfindungsgemäßen Leuchte 1 gezeigt. Die Leuchte 1 besteht aus einer Abdeckung 3 mit Seitenwänden 4, Rückwand 6 und Vorderwand 5, welche durch Stirnteile 13 stirnseitig geschlossen ist sowie aus einem Geräteträger 2, welcher mit einer Blechabdeckung 9 abgedeckt ist. In beiden Endbereichen des Geräteträgers 2 sind Seilklemmen 17 dargestellt, welche in der Lage sind jeweils ein nicht dargestelltes Drahtseil aufzunehmen sowie klemmend und lösbar zu fixieren. Ebenfalls in den Endbereichen des Geräteträgers 2 sind Abdeckbleche 20 angeordnet, die verhindern, dass unbeabsichtigt auf die darunter liegenden Fassungen 10 und deren elektrische Zuleitungen gegriffen werden kann.

In Figur 2 ist der Aufbau einer Leuchte 1 ersichtlich. Der Geräteträger 2 ist im Querschnitt gesehen im wesentlichen U-förmig. Somit bildet der Geräteträger 2 einen Aufnahmeraum für ein Vorschaltgerät 11. Ebenfalls sind eine elektrische Klemme 22 innerhalb dieses Aufnahmeraumes angeordnet, der selbstverständlich auch für weitere Betriebsgeräte wie für Leuchtdioden-Treiber oder Steuergeräte für Gebäudemanagementsysteme genutzt werden kann. Wie in Figur 2 ersichtlich, folgt der Geräteträger 2 nicht einer genauen U-Form, sondern er weist zwei bezüglich der Grundfläche 25 des Geräteträgers 2 geneigte, d.h. in Richtung der Grundfläche 25 aufeinander zulaufende, Abschnitte der Schenkel 26 auf. Diese Abschnitte der Schenkel 26 des Geräteträgers 2 gehen in Aufnahmeelemente 7 für die lichttechnischen Elemente 8 über. Diese Aufnahmeelemente 7 sind kanalförmig ausgebildet, wobei die Öffnung des Kanals zur Seite hin erfolgt. Die obere Kanalwand 27 ist eben ausgeführt, die untere Kanalwand 28 weist jedoch einen Sicherungssteg 29 auf, der in eine Nut eines lichttechnischen Elements 8 eingreift und diese so gegen Herausfallen sichert.

Außerdem überdecken die beidseitig angeordneten lichttechnischen Elemente 8, die rückseitige Öffnung der Abdeckung 3. Zusätzlich liegen die lichttechnischen Elemente 8 auf Abschlusskanten 30 der Abdeckung 3 auf.
Der Geräteträger 2 und die beiden lichttechnischen Elemente 8 verschließen somit die Rückwand 6 der Abdeckung 3. Der Bereich des Geräteträgers 2, der sich im Inneren der Abdeckung 3 befindet bzw. der unterhalb der lichttechnischen Elemente 8 angeordnet sind, ist mit einem Kopfreflektor 18 überzogen. Dieser Reflektor 18 kann als separates Teil, beispielsweise aus Aluminium ausgeführt sein, oder der Geräteträger 2 selbst kann in diesem Bereich reflektierend ausgestaltet werden.

Außerhalb des Aufnahmeraums, insbesondere zentral unterhalb des Geräteträgers 2, also im Bereich der Grundfläche 25, ist stirnseitig jeweils eine Fassung 10 für eine Leuchtstofflampe 21 angeordnet. Diese Leuchtstofflampe 21 bildet die Primärbeleuchtung.

Im Bereich des Kopfreflektors 18, insbesondere entlang der Schenkel 26 können an der Außenseite des Geräteträgers 2 weiße oder farbige Leuchtdioden (nicht dargestellt) angebracht werden, die als Sekundärbeleuchtung für besondere Lichtakzente oder für besondere Beleuchtungsaufgaben verwendet werden können. Denkbar ist beispielsweise, dass die Leuchtdioden eine gegenüber der Beleuchtung mit der als Primärbeleuchtung verwendeten Leuchtstofflampe 21 eine reduzierte Grundbeleuchtung ermöglichen, die für einfache Tätigkeiten oder zumindest zur Orientierung in einem Raum ausreicht. Ebenso ist vorstellbar, dass diese Leuchtdioden im Gefahrenfall als Fluchtwegbeleuchtung dienen können.

In die beiden Seitenwände 4 der Abdeckung 2 ist ein Mikroprismenprofil eingearbeitet. Im Inneren der Abdeckung 3 ist beidseitig jeweils ein teillichtdurchlässiger Reflektoren 16 entlang der gesamten Seitenwand 2 angeordnet. Dieser Reflektor 16 greift hinter die Abschlusskante 30 und wird von einer Haltenase 31 eines am Stirnteil 13 mittels Schrauben 19 befestigten Kulissenelements 14 in Position gehalten. Ebenfalls im Inneren der Abdeckung ist eine Platte 12 angeordnet, deren lichttechnische Eigenschaften so ausgelegt sind, dass eine Entblendung im Sinne einschlägiger Normen gewährleistet ist. Anstelle dieser zusätzlichen Platte 12 ist auch möglich die Entblendungseigenschaften in die Abdeckung 3 selbst einzuarbeiten.

In einer bevorzugten Ausführungsform sind die Abdeckung 2 aus glasklarem Kunststoff extrudiert, die lichttechnischen Elemente 8 aus transparentem opalem bzw. diffus lichtdurchlässigem Kunststoff, die Reflektoren 16 aus perforiertem Aluminiumblech und die Platte 12 aus Plexiglas hergestellt, wobei die Platte 12 eine Prismenstruktur an ihrer Unterseite aufweist. Über dieser Platte 12 liegt noch zusätzlich eine Folie 32 aus diffus lichtdurchlässigem Material.

In den Figuren 3, 4 und 5 ist die Leuchte 1 gemäß den Figuren 1 und 2 in Explosionsdarstellungen wiedergegeben. Hierbei ist ein als U-förmiges Federelement ausgeführte Verschlusselement 15 sichtbar, welches aus einem Querbügel 23 und zwei Schenkeln gebildet ist. Ein solches Verschlusselement 15 ist an beiden Enden des Geräteträgers 2 angeordnet und wirkt mit jeweils einem Kulissenelement 14, das an das Stirnteil 13 mittels Schrauben 19 geschraubt wird, zusammen. Beim Einbau des Geräteträgers 2 in die Abdeckung 3 werden die beiden Schenkel des U-förmigen Verschlusselementes 15 durch das Entlanggleiten an der Kulissenführung zusammengedrückt bis Abdeckung 3 und Geräteträger 2 in ihre Zusammenbauposition gebracht sind. Dann springen die beiden Schenkel des U-förmigen Verschlusselementes 15, welche an ihrem freien Ende eine zackenförmige Ausformung aufweisen, hinter Hinterschneidungen im Kulissenelement 14 und halten so die Abdeckung 2 in dieser Position. Um das aus einem Federblech hergestellte Verschlusselement 15 sicher aufnehmen zu können, d.h. dem Federelement genügend Raum zu bieten, ist das Stirnteil 13 mit einer Freinehmung 24 ausgeführt.

In Figur 6 ist eine Draufsicht auf eine Abdeckung 3 mit Stirnteilen 13, Kulissenelementen 14 und Reflektoren 16 eines zweiten Ausführungsbeispiels der Erfindung gezeigt. Das zweite Ausführungsbeispiel unterscheidet sich vom ersten Ausführungsbeispiel im wesentlichen durch die unterschiedliche Ausgestaltung der Kulissenelemente. Es zeichnet sich unter anderem dadurch aus, dass sowohl das Kulissenelement als auch die Stirnteile 13 aus Kunststoff herstellbar sind. Reflektoren 16 sind wie im ersten Ausführungsbeispiel entlang der Seitenwand 4 angeordnet.

Wie in Figur 7 ersichtlich sind im Kulissenelement 14 Schlitze vorgesehen durch die Laschen 33, welche an die Reflektoren 16 angeformt sind, durchgeführt sind. Die Reflektoren 16 sind entlang der Seitenwände 4 in die Abdeckung 3 angeordnet, wobei die Reflektoren insbesondere von der Stirnseite her eingeschoben werden können. Durch Umbiegen der Laschen 33 werden das auf die Laschen 33 aufgesteckte Kulissenelement 14 und die Reflektoren 16 miteinander formschlüssig verbunden. Die Abdeckung 3, Reflektoren 16 und die Kulissenelemente 14 bilden so eine Baueinheit auf die stirnseitig Stirnteile 13 aufgeschnappt werden können.

Hierbei wirken in Figur 8 gezeigte Zentrierstifte 39 und Schnappelemente 38 mit Zentrierausnehmungen 34, vertikalen Ausnehmungen 36 und horizontalen Ausnehmungen 37 zusammen. Das Kulissenelement 14 weist außerdem Ausnehmungen 35 auf zur Aufnahme von an sich vorbekannten aus Spiralfedern gebildeten (nicht dargestellten) Abhängesicherungen für die zuvorgenannte Baueinheit.

Das Stirnteil 13 und das Kulissenelement 14 werden vorzugsweise als separate Bauteile gefertigt, weil es dadurch möglich ist, das Stirnteil 13 einer speziellen Oberflächenbehandlung zuzuführen, es also beispielsweise mit einer hochwertigen Metallschicht zu bedampfen. Eine derartige Oberflächenbehandlung ist für das Kulissenelement 14 nicht notwendig, weil dieses Element von außen nicht gesehen werden kann. Stirnteil 13 und Kulissenelement 14 können aber auch als einziges Stück ausgebildet werden, welches sowohl die Funktion des Stirnteils als auch des Kulissenelementes übernimmt. Dies ist insbesondere dann möglich, wenn die Oberfläche des Stirnteils nicht beschichtet werden soll.

### Bezugszeichenliste

- 1: Leuchte
- 2: Geräteträger
- 3: Abdeckung
- 4: Seitenwand
- 5: Vorderwand
- 6: Rückwand
- 7: Aufnahmeelement
- 8: lichttechnisches Element
- 9: Blechabdeckung
- 10: Fassung
- 11: Vorschaltgerät
- 12: Platte
- 13: Stirnteile
- 14: Kulissenelement
- 15: Verschlusselement
- 16: Reflektor
- 17.: Seilklemme
- 18: Kopfreflektor
- 19: Schraube
- 20: Abdeckblech
- 21: Leuchtstofflampe
- 22: Klemme
- 23: Querbügel
- 24: Freinehmung
- 25: Grundfläche
- 26: Schenkel
- 27: Obere Kanalwand
- 28: Untere Kanalwand
- 29: Sicherungssteg
- 30: Abschlusskante
- 31: Haltenase
- 32: Folie
- 33: Laschen
- 34: Ausnehmungen für Zentrierung
- 35: Ausnehmungen für Abhängesicherung
- 36: Vertikale Ausnehmung
- 37: Horizontale Ausnehmung
- 38: Schnappelements
- 39: Zentrierstifte

## Patentansprüche

1. Leuchte (1) aufweisend
- eine Vorrichtung mit einem Geräteträger (2) für ein Leuchtmittel und für Komponenten (10, 11) zum Betrieb des Leuchtmittels,
- eine Abdeckung (3), die einen Hohlkörper mit Vorderwand (5), Rückwand (6) sowie mit Seitenwänden(4) bildet, wobei die von der Rückwand (6) eingebaute Vorrichtung zumindest teilweise in das Innere des Hohlkörpers hineinragt,
wobei der Geräteträger (2) einen Teil der Rückwand (6) der Abdeckung (3) bildet und Aufnahmemittel (7) zur Aufnahme von lichttechnischen Elementen (8) aufweist,
**dadurch gekennzeichnet,**
**dass** die Abdeckung (3) stirnseitig mit Kulissenelementen (14) verschlossen ist, und dass
im den Endbereichen der Geräteträger (2) Verschlusselemente (15) angebracht sind, die jeweils mit einem Kulissenelement (14) zusammenwirken, um die Abdeckung (3) auf dem Geräteträger (2) zu halten.

2. Leuchte nach Anspruch 1,
**dadurch gekennzeichnet,**
**dass** die Kulissenelemente (14) mit jeweils einem Stirnteil (13) baulich verbunden sind oder dass das Kulissenelement (14) und Stirnteil (13) einstückig ausgebildet sind.

3. Leuchte nach einem der Ansprüche 1 oder 2,
**dadurch gekennzeichnet,**
**dass** die Kulissenelemente (14) mit Reflektoren (16) formschlüssig verbunden sind, wobei das Kulissenelement (14) Schlitz aufweist, durch welche Laschen (33) der Reflektoren (13) hindurch greifen, wobei die Laschen (33) zur Sicherung der Verbindung umgebogen sind.

4. Leuchte nach einem der vorigen Ansprüche,
**dadurch gekennzeichnet,**
**dass** das Verschlusselement (15) ein u-förmig geformtes Federelement ist.

5. Leuchte nach einem der Ansprüche 1 bis 4,
**dadurch gekennzeichnet,**
**dass** der Geräteträger (2) und die lichttechnischen Elemente (8) die Rückwand (6) der Abdeckung (3) bilden und den Hohlkörper verschließen.

6. Leuchte nach einem der Ansprüche 1 bis 4,
**dadurch gekennzeichnet,**
**dass** die lichttechnischen Elemente (8) aus Kunststoff gefertigte Streifen sind.

7. Leuchte nach einem der Ansprüche 1 bis 4,
**dadurch gekennzeichnet,**
**dass** die lichttechnischen Elemente (8) transparent insbesondere opalfarben sind.

8. Leuchte nach einem der Ansprüche 1 bis 4,
**dadurch gekennzeichnet,**
**dass** die lichttechnischen Elemente (8) aus Metall, insbesondere Aluminium, gefertigte Streifen sind.

9. Leuchte nach Anspruch 8,
**dadurch gekennzeichnet,**
**dass** die lichttechnischen Elemente (8) lichtdurchlässig, insbesondere perforiert sind.

10. Leuchte nach Anspruch 9,
**dadurch gekennzeichnet,**
**dass** die lichttechnischen Elemente (8) lichtundurchlässig, insbesondere weiß lackiert oder verspiegelt sind.

11. Leuchte nach einem der vorigen Ansprüche,
**dadurch gekennzeichnet,**
**dass** der Geräteträger (2) als Strangpressprofil ausgeführt ist.

12. Leuchte nach einem der vorigen Ansprüche,
**dadurch gekennzeichnet,**
**dass** der Geräteträger (2) mit einer Blechabdeckung (9) abgedeckt ist.

13. Leuchte nach einem der vorigen Ansprüche,
**dadurch gekennzeichnet,**
**dass** in die Wände (4, 5, 6) der Abdeckung (3) Mikroprismen eingearbeitet sind.

14. Leuchte nach einem der vorigen Ansprüche,
**dadurch gekennzeichnet,**
**dass** beidseitig entlang der Seitenwände (4) der Abdeckung (3) perforierte Reflektoren (16) angeordnet sind.

15. Leuchte nach einem der vorigen Ansprüche,
**dadurch gekennzeichnet,**
**dass** an den Wänden innerhalb der Abdeckung (3) Mikroprismen aufweisende oder bedruckte Folien oder Platten (12) angeordnet sind.

16. Leuchte nach einem der vorigen Ansprüche,
**dadurch gekennzeichnet,**
**dass** die Abdeckung (3) als glasklares Kunststoffprofil ausgeführt ist.

17. Leuchte nach einem der vorigen Ansprüche,
**dadurch gekennzeichnet,**
**dass** der Geräteträger (2) einen Aufnahmeraum (18) für Betriebsgeräte (11) zum Betreiben des wenigstens einen Leuchtmittels aufweist, und dass Fassungen (10) oder sonstige Haltelemente für das Leuchtmittel außerhalb des Aufnahmeraums (18) angebracht sind.

18. Leucht nach einem der vorigen Ansprüche,
**dadurch gekennzeichnet,**
**dass** der Geräteträger (2) eine mit wenigstens einer Leuchtstofflampe (21) realisierte Primärbeleuchtung und eine mit Leuchtdioden realisierte Sekundärbeleuchtung trägt.

19. Leuchte nach dem Anspruch 18,
**dadurch gekennzeichnet,**
**dass** die Leuchtstofflampe (21) zentral unter dem Geräteträger positioniert ist und das seitlich neben der Leuchtstofflampe (21) Leuchtdioden angeordnet sind.

## Claims

1. Luminaire (1) having
- a device with an apparatus support (2) for lighting means and for components (10, 11) for operating the lighting means,
- a cover (3), forming a hollow body with front wall (5), rear wall (6) as well as side walls (4), wherein the device built in by the rear wall (6) extends at least partially into the interior of the hollow body, wherein the apparatus support (2) forms a part of the rear wall (6) of the cover (3) and has receiving means (7) for receiving lighting technology elements (8),
**characterized in that** the cover (3) is closed with link elements (14) on the face side and that closing elements (15) are attached in the end areas of the apparatus supports (2), with the closing elements (15) interacting with a link element (14), respectively, in order to keep the cover (3) on the apparatus support (2).

2. Luminaire according to claim 1, **characterized in that** the link elements (14) are structurally connected with a face part (13), respectively, or that the link element (14) and face part (13) are integrally formed.

3. Luminaire according to one of claims 1 or 2, **characterized in that** the link elements (14) are form-locked connected with reflectors (16), wherein the link element (14) has slots through which flaps (33) of the reflectors (13) engage, wherein the flaps (33) are bent for securing the connection.

4. Luminaire according to one of the preceding claims, **characterized in that** the closing element (15) is a u-shaped spring element.

5. Luminaire according to one of claims 1 to 4, **characterized in that** the apparatus support (2) and the light technology elements (8) form the rear wall (6) of the cover (3) and close the hollow body.

6. Luminaire according to one of claims 1 to 4, **characterized in that** the light technology elements (8) are strips made of plastic material.

7. Luminaire according to one of claims 1 to 4, **characterized in that** the light technology elements (8) are transparent, in particular opal-colored.

8. Luminaire according to one of claims 1 to 4, **characterized in that** the light technology elements (8) are strips made of metal, in particular aluminum.

9. Luminaire according to claim 8, **characterized in that** the light technology elements (8) are light-permeable, in particular perforated.

10. Luminaire according to claim 9, **characterised in that** the light technology elements (8) are light-impermeable, in particular white painted or having a reflective coating.

11. Luminaire according to one of the preceding claims, **characterized in that** the apparatus support (2) is configured as extrusion profile.

12. Luminaire according to one of the preceding claims, **characterised in that** the apparatus support (2) is covered with a sheet metal cover (9).

13. Luminaire according to one of the preceding claims, **characterized in that** microprisms are incorporated in the walls (4, 5, 6) of the cover (3).

14. Luminaire according to one of the preceding claims, **characterized in that** perforated reflectors (16) are arranged on both sides along the side walls (4) of the cover (3).

15. Luminaire according to one of the preceding claims, **characterized in that** films or boards (12), having microprisms or being printed, are arranged on the walls within the cover (3).

16. Luminaire according to one of the preceding claims, **characterized in that** the cover (3) is configured as crystal clear plastic profile.

17. Luminaire according to one of the preceding claims, **characterized in that** the apparatus support (2) has a receiving space (18) for the operating apparatus (11) for operating the at least one lighting means and that sockets (10) or other retaining elements for the lighting means are attached outside the receiving space (18).

18. Luminaire according to one of the preceding claims, **characterized in that** the apparatus support (2) supports a primary lighting realized with at least one fluorescent lamp (21) and a secondary lighting realized with light-emitting diodes.

19. Luminaire according to claim 18, **characterized in that** the fluorescent lamp (21) is positioned centrally below the apparatus support and that light-emitting diodes are arranged laterally next to the fluorescent lamp (21).

## Revendications

1. Luminaire (1) comportant :
- un dispositif doté d'un support d'appareil (2) peur des moyens d'éclairage et pour des composants (10, 11) servant à faire fonctionner les moyens d'éclairage,
- un cache (3), formant un corps creux avec une cloison antérieure (5), une cloison postérieure (6) ainsi que des cloisons latérales (4), dans lequel le dispositif incorporè par la cloison postérieure (6) se développe au moins partiellement à l'intérieur du corps creux, dans lequel le support d'appareil (2) forme une partie de la cloison postérieure (6) du cache (3) et possède des moyens de réception (7) pour recevoir des éléments de technologie d'éclairage (8),
**caractérisé en ce que** le cache (3) est fermé par des éléments à coulisse (14) sur le côté frontal et **en ce que** des éléments de fermeture (15) sont fixés dans les zones d'extrémité des supports d'appareil (2), avec les éléments de fermeture (15) interagissant, respectivement, avec un élément à coulisse (14) afin de maintenir le cache (3) sur le support d'appareil (2).

2. Luminaire selon la revendication 1, **caractérisé en ce que** les éléments à coulisse (14) sont, respectivement, structurellement reliés à une partie frontale (13) ou **en ce que** l'élément à coulisse (14) et la partie frontale (13) sont intégralement formés.

3. Luminaire selon l'une des revendications 1 ou 2, **caractérisé en ce que** les éléments à coulisse (14) sont reliés par complémentarité de forme aux réflecteurs (16), dans lequel l'élément à coulisse (14) possède des fentes à travers lesquelles se mettent en prise les rabats (33) des réflecteurs (13), dans lequel les rabats (33) sont pliés pour fixer le raccordement.

4. Luminaire selon l'une des revendications précédentes, **caractérisé en ce que** l'élément de fermeture (15) est un élément ressort en forme de « U ».

5. Luminaire selon l' une des revendications de 1 à 4, **caractérisé en ce que** le support d'appareil (2) et les éléments de technologie d'éclairage (8) forment la cloison postérieure (6) du cache (3) et ferment le corps creux.

6. luminaire selon l'une des revendications de 1 à 4, **caractérisé en ce que** les éléments de technologie d'éclairage (8) sont des bandes en matière plastique.

7. Luminaire selon l'une des revendications de 1 à 4, **caractérisé en ce que** les éléments de technologie d'éclairage (8) sont transparents, en particulier, opalisés.

8. Luminaire selon l'une des revendications de 1 à 4, **caractérisé en ce que** les éléments de technologie d'éclairage (8) sont des bandes en métal, en particulier en aluminium.

9. Luminaire selon la revendication 8, **caractérisé en ce que** les éléments de technologie d'éclairage (8) sont perméables à la lumière, en particulier, perforés.

10. Luminaire selon la revendication 9, **caractérisé en ce que** les éléments de technologie d'éclairage (8) sont imperméables à la lumière, en particulier, peints en blanc ou ayant un enduit réflecteur.

11. Luminaire selon l'une des revendications précédentes, **caractérisé en ce que** le support d'appareil (2) est configuré comme un profilé d'extrusion.

12. Luminaire selon l'une des revendications précédentes, **caractérisé en ce que** le support d'appareil (2) est recouvert d'un cache en tôle (9).

13. Luminaire selon l'une des revendications précédentes, **caractérisé en ce que** des microprismes sont incorporés dans les cloisons (4, 5, 6) du cache (3).

14. Luminaire selon l'une des revendications précédentes, **caractérisé en ce que** des réflecteurs perforés (16) sont disposés des deux côtés le long des cloisons latérales (4) du cache (3).

15. Laminaire selon l'une des revendications précédentes, **caractérisé en ce que** des pellicules ou des panneaux (12), disposant de microprismes ou étant imprimés, sont disposés sur les cloisons à l'intérieur du cache (3),

16. Luminaire selon une des revendications précédentes, **caractérise en ce que** le cache (3) est configuré comme un profilé en plastique très transparent.

17. Luminaire selon l'une des revendications précédentes, **caractérisé en ce que** le support d'appareil (2) possède un espace de réception (18) pour des appareils de fonctionnement (11) pour faire fonctionner l'au moins un moyen d'éclairage et **en ce que** des douilles (10) ou d'autres éléments de retenue destinés au moyen d'éclairage soient fixés à l'extérieur de l'espace de réception (18).

18. Luminaire selon l'une des revendications précédentes, **caractérisé en ce que** le support d'appareil (2) supporte un éclairage primaire réalisé avec au moins une lampe fluorescente (21) et un éclairage secondaire réalisé avec des diodes électroluminescentes.

19. Luminaire selon la revendication 18, **caractérisé en ce que** la lampe fluorescente (21) est positionnée centralement en dessous du support d'appareil et **en ce que** des diodes électroluminescentes sont disposées latéralement à proximité de la lampe fluorescente (21).
